# EUROPÄISCHE PATENTSCHRIFT

(11) **EP 0 296 317 B1**
(45) Veröffentlichungstag und Bekanntmachung des Hinweises auf die Patenterteilung: **02.06.1993**
(21) Anmeldenummer: 88105145.2
(22) Anmeldetag: 30.03.1988
(51) Int. Cl.: B21D 5/14, B21D 7/08

(54) **Verfahren und Vorrichtung zum Biegen eines Bleches**
Method and device for bending a sheet metal
Procédé et dispositif pour cintrer une tôle

(30) Priorität: 01.04.1987 DE 3710931; 17.11.1987 DE 3738566
(43) Veröffentlichungstag der Anmeldung: 28.12.1988
(73) Patentinhaber: Späth GmbH & Co. KG Stahlbau-Biegetechnik, D-78256 Steisslingen (DE)
(72) Erfinder: Späth, Walter E. Dipl.-Ing., D-7705 Stesslingen (DE)
(74) Vertreter: Riebling, Peter, Dr.-Ing.

(56) Entgegenhaltungen:
- DD-A- 151 885
- DE-A- 1 627 656
- DE-A- 2 305 620

## Beschreibung

Die Erfindung betrifft nach Verfahren und Vorrichtung das bogenförmige Abbiegen eines Bleches nach dem Oberbegriff des Patentanspruchs 1.

Aus der US-A 4117 702 ist bereits ein Verfahren und eine Vorrichtung nach dem Oberbegriff des Anspruchs 1 bzw. nach dem Oberbegriff des Anspruchs 14 bekannt, wobei nach Art einer Dreirollen- oder Vierrollenbiegemaschine ein zunächst sich geradlinig erstreckendes Profil einer Krümmung unterworfen wird und hierbei ein Vorbiegen mit gleichzeitig geringer Auswalzung ausgebildet ist.

Die Anwendung der Erfindung bezieht sich auf sehr großräumige, dünnwandige möglicherweise schon vorprofilierte Bleche oder auf fertige Profile, wobei Sicken im Stegbereich und komplizierte Ausformungen an den Flanschteilen vorgesehen sind, oder auch auf schwer biegbare vorprofilierte Bleche oder Profile aus zähem Material mit großem Querschnitt. Im Ergebnis sollen die Bleche und Profile nach Art einer Umformung durch Streckung auf einer Seite eine bogenförmige Abbiegung in der Auflageebene und im Flanschbereich aufweisen. In Weiterbildung der Erfindung soll auch schon vorgebogenen Blechen zusätzlich noch eine Krümmung aus der Auflageebene heraus und eine konusartige Krümmung erteilt werden.

Die Anwendung der Erfindung bezieht sich insbesondere auf langgestreckte Aluminiumprofile, die zunächst ungebogen schienenartig vorliegen und aus einem Mittensteg mit seitlich abgewinkelten Flanschen bestehen, wobei an den Enden der Flansche nach außen weisende halbkreisförmige Wulste von der Herstellerseite angeformt sind.

Die Wulste sind an einer Seite eines Flansches im Querschnitt kleiner wie eine Kugelwulst kreisförmig ausgebildet und am anderen Flansch ist im Querschnitt ein größerer halbkreisförmiger nach Art eines Hakens nach außen weisender Wulst angeformt.

Derartige langgestreckte Profile werden verwendet, um ineinander eingehängt zu werden, d. h. der größere hakenförmige Wulst übergreift den kleineren Wulst des Profilstranges, so daß derartige Profilstränge in beliebiger Breite nebeneinander gelegt werden können.

Der größere hakenförmige Wulst wird dann über den kleineren Wulst gebördelt, wodurch größere zusammenhängende profilierte Flächen in unlösbarer Verbindung entstehen, um z. B. Dächer oder dgl. abzudecken.

Bei der Erfindung geht es darum, bei beliebig geometrischen Formen von Dächern, insbesondere auch Kugelformen oder sonstigen sphärischen Krümmungen die zunächst geradlinig, langgestreckten profilierten Aluminiumprofile mit den Flanschen und den Wülsten so abzubiegen, daß die entsprechenden sphärischen Krümmungen z. B. eines abzudeckenden Daches erreicht werden.

Dabei sollen aber - was hier besonders wesentlich ist - durch das erfindungsgemäße Abbiegeverfahren die ursprünglichen Vorprofilierungen erhalten bleiben.

Demnach können die Profilteile auch nach dem Abbiegen in beliebig komplizierten geometrischen Formen noch an den ursprünglich vorgesehenen Flanschen und den seitlichen Wülsten miteinander verhakt und zusammengebördelt werden.

Nach der Erfindung ist es demnach möglich, ohne daß das Profil einreißt oder durch Aufwellen oder dgl. beschädigt wird, ein schienenförmiges Profil mit im Querschnitt U-förmiger Profilierung mit nach außen weisenden Wülsten so abzubiegen, daß die vorher geradlinige Schiene nun in der Aufsicht zunächst einen bogenförmigen Verlauf in der Auflageebene einnimmt.

Im weiteren werden nach der Erfindung die Profilschienen auch in vertikaler Richtung gekrümmt, so daß die Schienen zusätzlich einen konkaven oder konvexen Verlauf aufweisen, ohne daß dabei die sonstige vorherige Profilierung, insbesondere auch Sicken, in Mitleidenschaft gezogen werden.

Nach der Erfindung wird insbesondere die vorher geradlinige und dann in der Aufsicht kreisförmig abgebogene Schiene nun zusätzlich noch in vertikaler Richtung bogenförmig aufwärts oder abwärts abgebogen, so daß die bogenförmige Schiene zusätzlicheinen konkaven oder konvexen Verlauf aufweist.

Außerdem kann einer schon in Aufsicht abgebogenen Profilschiene, die zusätzlich einen konkaven oder konvexen Verlauf aufweist, darüberhinaus zusätzlich noch eine konusförmige Abbiegung nach Art einer Kurvenüberhöhung verleiht werden.

Damit können beliebige geometrische Formen, insbesondere bei Dächern, zum Abdecken nachgebildet werden, ohne daß dabei die ursprüngliche Profilierung, die als Versteifung und/oder zum Ineinanderhaken vorgesehen ist, verloren geht.

Es bleiben vielmehr ursprüngliche Zusatzprofilierungen formtreu erhalten oder sie werden formtreu nachgeformt.

Demnach werden ursprüngliche Vorprofilierungen von entsprechend profilierten Rollenpaaren erfaßt, wodurch auch während des Abbiegens die ursprünglichen Vorprofilierungen erhalten bleiben oder die Vorprofilierungen z. b. die seitlichen Wülste, werden vor dem Abbiegen zum Teil oder gänzlich aufgebogen und nach dem Abbiegevorgang durch profilierte Rollenpaare wieder in die ursprüngliche Form zurückgebogen.

Das Zurückbiegen in die ursprüngliche Form ist ohne weiteres möglich, da bei der Erfindung die Verfahren und Vorrichtungen so ausgelegt werden können, daß die später abzubiegenden Teile, z. B die Wülste, durch den vorherigen Krümmungsvorgang nicht verzerrt werden, so daß nach dem Abbiegen ursprüngliche Profilierungen wieder leicht nachgeformt werden können.

Bei der Erfindung wird ein neuer Weg beschritten, wobei nicht Sicken zur Aufnahme von Stauchungszonen ausgebildet sind, sondern man reckt Stellen stärker, wo die größte Verformung notwendig ist und zwar derart, daß in Zusammenhang mit anderen vorgeformten Bereichen der Körper in seinem Querschnitt formtreu erhalten bleibt.

Bei den erfindungsgemäßen Verfahren und Vorrichtungen wird demnach zunächst, ohne in den Wulstbereich einzugreifen, ein schienenartiges Profil mit einem Stegbereich und zwei seitlichen Flanschen ggf. mit Wülsten in Aufsicht bogenförmig abgebogen und zwar durch Aufbringen einer ansteigenden Preßkraft auf den Mittensteg und durch Auswalzen eines seitlichen Flansches, wobei etwaige Vorprofilierungen oder Wülste nicht zusätzlich ausgewalzt werden.

Einem derartigen bogenförmigen Profil wird durch Rollbiege- oder Kernrollbiegemaschinen mit überlagerten Preßwalzen zusätzlich eine konvexe oder konkave Krümmung verliehen, wobei die Wülste nicht speziell ausgewalzt werden.

Eine andere Lösung sieht vor, zum Krümmen eines schienenartigen Profils auch den Wulstbereich mit Preßdruck zu überlagern, um konvexe oder konkave Krümmungen zu erzielen, wobei zunächst die Wülste nur zum Teil oder gänzlich aufgebogen werden und später wieder in die ursprüngliche Form zurückgebogen werden.

Bei dieser o. a. Lösung werden demnach zur Erzielung einer konvexen oder konkaven Krümmung der evtl. schon in Aufsicht abgebogenen Schiene, auf den Mittensteg, die seitlichen Flansche und auf die Wülste Preßkräfte aufgebracht, wobei die ursprünglich halbkreisförmig geformten Wülste vor dem (während des) Abbiegen(s) durch das Eingreifen von Rollenpaaren zum Teil oder gänzlich aufgebogen werden. Durch Aufbringen von linearen Preßkräften wird dann das Rahmenteil konvex oder konkav abgebogen. Dann werden die Wülste wieder mittels nachgeschalteter profilierter in Querrichtung beweglicher Radsätze in die ursprüngliche Form zurückgebogen, d. h. die teilweise oder ganz aufgebogenen Wülste werden wieder zugebogen.

Bei einer Weiterbildung des erfindungsgemäßen Verfahrens und Vorrichtung ist es demnach wesentlich, daß neben dem Auswalzen der seitlichen Schenkel bzw. Flansche auch die bogenförmigen Wülste sehr gut ausgewalzt werden können, ohne daß diese deformieren oder einreissen.

Durch zusätzlich linear verlaufende Preßkräfte auf den Stegbereich und die Flansche kann dann ein bogenförmiges und zusätzlich konkaves oder konvexes Profilteil zusätzlich noch konisch verformt werden.

Aufgabe der Erfindung ist es, ein Verfahren zu schaffen, weiches das Biegen von dünnwandigen und großvolumigen Profilen und Blechen ermöglicht, wobei ein Ausbeulen oder Einreißen des Bleches vermieden und eine ursprüngliche Vorprofilierung erhalten werden soll und ein formstabiles, gekrümmtes Profilteil geschaffen werden soll, wobei dieses Biegen in Teile einer vorhandenen Rollbiegeeinrichtung integriert werden soll.

Die Lösung der Aufgabe gelingt mit einem Verfahren gemäß den Merkmalen des Anspruchs 1. Für die Vorrichtung sind erfindungsgemäß die Merkmale des Anspruchs 14 vorgesehen.

Demnach wird durch die genannten Merkmale ein zunächst geradlinig verlaufendes schienenartiges Profil, ggf. mit komplizierten Profilierungen an den Flanschen, in der Auflageebene, d.h. in Aufsicht bogenförmig abgebogen.

Bei bisher bekannten Biegeversuchen konnte es mit dem Anbringen von Biegesicken oder Dehnungsfalten zu einem Ausbeulen oder Verziehen der Profilierung, insbesondere im Streckbereich, kommen. Im Stauchbereich konnte es bisher leicht zu Deformierungen oder zu Aufwellungen kommen.

Die Erfindung verhindert nun durch die Druckverteilung im Stegbereich des Bleches und durch Auswalzen des Flansches die anfallenden Stauchkräfte derart, so daß ein ausgeglichener Kräfteverlauf in dem Blechteil entsteht, d. h. es wird eine neue Neutrallinie geschaffen, von der ausgehend die Preßkraft aufgebracht wird.

Die Erfindung setzt vielmehr eine kontrollierte Ausdünnung und damit eine Streckung durch kontrollierte Walzvorgänge ein, wobei kleinere entstehende Stauchkräfte unterhalb der neu entstandenen Biegelinie in unschädlichem Maß in die Profilbereiche des Bleches verteilt werden.

Der Druckverlauf der beiden horizontal einander gegenüberliegenden Preßrollen kann für bogenförmige Abbiegungen linear vorgesehen sein. Dadurch erfolgt eine Verschiebung von Stauchkräften, insbesondere an der Stauchseite des Bleches, in Blechbereichen, wobei im Ergebnis ein spannungsfreies Profilteil erreicht wird.

Es ist im Rahmen der Erfindung besonders wichtig, daß ein spannungsfreies bzw. annähern spannungsfreies Profil erreicht wird, denn durch das Rollwalzbiegen kommt es zu enem Kaltfließen des Materials im Steg- und Flanschbereich, wodurch die Spannungen im Profil weitestgehend aufgehoben werden und hierdurch ein weitgehend spannungsfreies Profilteil erzielt wird.

Das vorgekrümmte Profilteil kann auch zusätzlich weiter, insbesondere bei labilen und relativ schwach dimensionierten Prfilteilen, erfaßt und ausgewalzt werden. Dieses kann auch wiederholt werden.

Die Auswalzung des Flanschbereiches des Bleches mit zwei seitlichen Preßrollen kann der Auswalzung des Stegbereiches vorgeschaltet, nach- oder zwischengeschaltet werden. Hierbei erfolgt eine schonende Vorstreckung des Bleches in seinem Flanschbereich mit einer für den nachfolgenden Walzvorgang der Auflagefläche des Bleches günstigen Kräfteverteilung.

Zur Auswalzung des Flanschbereiches können auch mehrere seitliche Preßrollen in Hintereinanderschaltung angeordnet sein. Auch in späteren Verfahrensschritten, z. B. nach schon erfolgter Teilauswalzung des Steges des Bleches, können noch ein oder mehrere seitliche Preßwalzenpaare angeordnet werden.

Das Blech oder das Profilteil, insbesondere ein Z-förmig profiliertes Blechteil, kann in seinem Steg- und Flanschbereich zwischen zwei horizontalen Preßrollen nach Art einer Vierrollenbiegemaschine angeordnet werden, wobei erfindungsgemäß ausgehend von der unteren, mittleren Rolle eine relativ große Preßkraft in vertikaler Richtung gegen die dazu obere Rolle ausgeübt wird, wodurch das sonst bekannte Rollbiegen mit einem Walzbiegen kombiniert wird.

Das Verfahren geht hierbei von einer an sich bekannten Vierrollenbiegemaschine aus. Dort wird das Blech in bekannter Weise zwischen zwei mittleren Führungsrollen geführt und an links und rechts dazu symmetrisch vorgesehenen unterern Rollen, die in der Höhe versetzt angeordnet sind, gekrümmt. Die mittleren Führungsrollen dienen an sich nur dzau, eine gewisse Reibkraft zu erzeugen, um das Blech zu befördern und führen.

Die Erfindung sieht nun hier völlig neu an der unteren mittleren Rolle eine erhebliche Preßkraft in vertikaler Richtung gegen die in vertikaler Richtung gegenüberliegende Rolle vor, wodurch sich in überraschender Weise gegenüber dem Rollbiegen erhebliche technische Vorteile ergeben.

Was vorher an sich bekannt angenähert nur ein normaler Biegevorgang war, wird jetzt nach der Erfindung mit einem Rollwalzvorgang mittels Preßwalzen überlagert. Dem Blech wird zur Krümmung im an sich bekannten Rollbiegeverfahren zusätzlich eine Krümmung senkrecht zu der Preßkraft erteilt. Dies bedeutet, daß man ein Rollbiegen mit einem Rollwalzenbiegen kombiniert, wodurch das neuePreßrollbiegeverfahren vorliegt, das durch kontrollierbares Auswalzen formstabile Formteile schafft.

Bei dieser Ausgestaltung des Verfahrens mit einer an sich bekannten Vierrollenbiegemaschine drückt demnach die untere mittlere Rolle mit einer vertikalen Preßkraft nach oben.

Bisher bekannt wird in zwei Rollbiegevorgängen mit an sich bekannten Rollbiegemaschinen umgeformt, was jedoch nachteilig einer Tordierung im Profilquerschnitt ergeben könnte. Erfindungsgemäß wird nun durch die untere in vertikaler Richtung verschiebbare Preßrolle nun die Reckung künstlich unterstützen, wodurch in überraschender Weise Deformationen vermieden werden.

Nach den Unteransprüchen werden zwei oder mehrere Preßrollen mit Vibrationen überlagert. Mit dieser Anordnung wird vorteilhaft zähes, festes Material verformt. Durch die Vibration werden Schläge bestimmter Frequenz erzeugt, wodurch in Unterstützung der Preßrollen die Verformung des Bleches einer erhöhten Wirkung unterliegt.

Die Vibrationen können an der oberen horizontalen Preßrolle auf der Seite des maximalen Preßdruckes vorgesehen werden. Hierbei erfolgt eine vorteilhafte spannungsfreie Verteilung von Streck- und Stauchkräften in erwünschte Teilbereiche des Bleches.

Eine oder mehrere seitliche Preßrollen können ebenfalls mit Vibrationen überlagert werden. Dadurch wird ebenfalls die Wirkung der seitlichen Preßrollen bei dem Walzvorgang unterstützt.

Zur Ausführung des Verfahrens ist nach dem Anspruch 14 eine Vorrichtung vorgesehen. Hierbei sind Preßrollen vorhanden, mit denen die geeignete Druckverteilung im Auswalzbereich des Bleches gem. dem Verfahren vorgenommen wird.

Es entsteht ein Walzvorgang, der sowohl symmetrisch als auch asymmetrisch eingestellt werden kann, um durch diese Verstellung entsprechend verschieden starke Radien zu erzielen. Es wird dabei der Steg des Bleches und sein Außenflanschbereich auf der langen Seite des Profils gerecht.

Weitere Ausgestaltungen der Vorrichtung mit den Preßrollen ergeben sich aus den Unteransprüchen.

Bei den vorherigen bevorzugten Ausführungen der Erfindung werden die nach außen weisenden Wulste der Flansche im Zuge der Abbiegung von Steg und Flanschbereich mit abgebogen, wodurch die Gefahr besteht, daß die Wulste den sonstigen Abbiegungen, insbesondere Abbiegungen des Stegbereiches, nur unvollkommen folgen können.

In Ausgestaltung werden nun auch die Wulste entsprechend dem Profil ausgewalzt, ohne daß die ursprüngliche Paßform, die nötig ist, um die die Profilteile nach dem Abbiegen zu verhaken, verloren geht.

Dabei sind in Vor- oder Nachschaltung, um das Blech bogenförmig abzubiegen, horizontale Preßwalzen im Stegbereich und seitliche Preßwalzen an den Flanschen vorgesehen, und zum Krümmen werden in vor- oder nachgeschalteten Biegestationen die am Profil von vornherein angeformten, nahezu kreisförmigen Wulste entweder zum Teil halbkreisförmig oder ganz entsprechend einem geradlinigen Verlauf aufgebogen und mit Preßkräften überlagert.

Nach den Preß- und Biegevorgängen werden die Wulste dann wiede in die ursprüngliche Form zurückverformt.

Demnach werden bei bogenförmigen Abbiegungen des Bleches und/oder bei konvexen oder konkaven Krümmungen des Bleches die vorher kreisförmigen Wulste zum Teil aufgebogen und zum konvexen Krümmen des Bleches sind an den Flanschen jeweils links und rechts, ausgehend vom Stegbereich, linear ansteigende Preßkräfte vorgesehen und auf die Wülste werden bogenförmige linear verlaufende Preßkräfte aufgebracht.

Für konkave Krümmungen ist es vorgesehen, daß die Wulste zum Teil halbkreisförmig aufgebogen werden und daß zum konkaven Krümmen des Bleches an den Flanschen jeweils links und rechts ausgehend von den Wulsten und an den Wulsten selbst in den Außen- und Innenbereichen linear ansteigende Preßkräfte vorgesehen sind und daß im Übergang zum Stegbereich linear ansteigende bogenförmige Preßkräfte aufgebracht werden und im weiteren auf den Mittensteg ein gleichmäßiger Walzendruck aufgebracht wird.

Um bei aufgebogenen geradlinig mit den Flanschen verlaufenden Wulsten konkave oder konvexe Krümmungen des Bleches zu erreichen, sind an den Flanschen und den aufgebogenen Wulsten jeweils links und rechts, ausgehend vom Stegbereich, linear ansteigende bzw. linear abfallende Preßkräfte wirksam, in Verbindung mit einer bedarfsweise auf den Mittensteg aufgebrachten Preßkraft.

Für eine konische Aufwölbung des gekrümmten Profils nach Art einer Kürvenüberhöhung ist es vorgesehen, daß im Stegbereich in Richtung der Aufbiegung eine linear ansteigende Preßkraft ausgebildet ist und daß an den Übergangsbereichen zu den Flanschen linear ansteigende, bogenförmige Preßkräfte vorgesehen sind und daß an den Flanschen in Richtung zu den Wulsten linear abfallende Preßkräfte angreifen.

Im folgenden wird die Erfindung anhand von Ausführungswegen in Verbindung mit Zeichnungen näher erläutert.

Es zeigen:
- Figur 1:: den Querschnitt eines profilierten Bleches mit Darstellung von Spannungsfeldern,
- Figur 2:: die stirnseitige Ansicht einer Biegevorrichtung in schematischer Darstellung, teilweise geschnitten mit Darstellung des Bleches 5 und horizontalen und seitlichen Preßrollen,
- Figur 3:: eine Seitenansicht nach Figur 2 in schematischer Darstellung, teilweise geschnitten,
- Figur 4:: eine seitliche schematische Darstellung der Biegevorrichtung mit paarweise hintereinander angeordneten horizontalen Preßrollen,
- Figur 5: eine schematische Darstellung einer Vierrollenbiegemaschine,
- Figur 6: eine schematische Darstellung zur Anwendung eines zusätzlichen Preßrollganges bei einer Vierrollenbiegemaschine nach Fig. 5,
- Figur 7: die Aufsicht auf ein großvolumiges Blech mit Krümmungen gem. einem Rollwalzbiegeverfahren,
- Figur 8: eine stirnseitige Schnittdarstellung nach Fig. 7,
- Figur 9: einen Längsschnitt nach Fig. 8 mit Darstellung einer zusätzlichen konkaven Krümmung gem. einer Überlagerung des Rollwalzbiegeverfahrens mit einem Preßrollvorgang,
- Figur 10: ein profiliertes Blech mit angeformter konvexer Krümmung durch zusätzliches Auswalzen der Wulste und der Flansch,
- Figur 10A: das profilierte Blech nach Figur 10 im Querschnitt;
- Figur 11: ein profiliertes Blech mit angeformter konkaver Krümmung durch zusätzliches Auswalzen der Wulste und der Flansche in einer anderen Preßrichtung;
- Figur 11a: das profilierte Blech nach Figur 11 im Querschnitt;
- Figur 12: ein kreisförmig abgebogenes sowie konvex gekrümmtes und zusätzlich konisch abgebogenes profiliertes Blech in der Aufsicht;
- Figur 12A: das profilierte Blech nach Figur 12 in einer perspektivischer Darstellung;
- Figur 13: der Verlauf der Preßkräfte spiegelbildlich zu einer Mittenachse, um konvexe Krümmungen nach Figur 10 oder konkave Krümmungen nach Figur 11 zu erzielen;
- Figur 14: der Verlauf der Preßkräfte, um konvexe Verformungen nach Figur 10 bei aufgebogenen Wulsten zu erzielen;
- Figur 15: ein Spannungsdiagramm der Preßkräfte, um ein profiliertes Blech nach Figur 10 oder Figur 11 zusätzlich konisch zu verformen;
- Figur 16: die Anordnung von Rollenpaaren für die Wulstverformung.

In Figur 1 ist ein profiliertes Blech 5 dargestellt mit einem Stegbereich 11 und seitlichen Flanschen 9,10. Im wesentlichen geht es zunächst darum, das profilierte Blech 5 gemäß einem Radius 33 nach Figur 1 abzubiegen. Über dem profilierten Blech 5 ist eine Kräfteverteilung abhängig von den Ausmaßen des Bleches aufgetragen. Der gestrichelt eingezeichnete Kräfteverlauf zeigt Spannungsfelder im Bereich des Profiles, die mit den bekannten Biegeverfahren erreicht wurden.

Ausgehend von einem Neutralverlauf, etwa im Bereich der Stegmitte des Bleches 5, wurden bisher durch Druckaufgabe beim Abbiegen Streckkräfte oberhalb des Profils erreicht, denen erhebliche Stauchkräfte unterhalb des Bleches 5 gegenüberstanden. Es kam dadurch zu Belastungen des Profils bzw. des Bleches 5, was ein Ausbeulen oder Einreißen des Profils zur Folge hatte und zum Teil irreversible Verformungen nach sich zog.

An dem vertikalen Schenkel 9 der Figur 1 ist nun erfindungsgemäss eine Gegenkraft 34 nach Art einer Kräfteverteilung aufgetragen, um anzudeuten, daß von außen in Richtung auf die Mittenlängsachse im Bereich des gesamten vertikalen Schenkels 9 eine Gegenkraft 34 wirkt, der von der Innenseite des Schenkels 9 her eine gleich große - in Richtung zur Außenseite wirkende - Kräfteverteilung entgegensteht. Das schraffierte Rechteck mit der Gegenkraft 34 symbolisiert, daß auf den vertikalen Schenkel 9 die gleiche Kraft von außen wie von innen wirkt, um eine unzulässige Deformierung dieses vertikalen Schenkels 9 zu vermeiden.

Durch das erfindungsgemässe Verfahren in Verbindung mit der Vorrichtung durch das Aufbringen von einseitigen Walzkräften ist es nun gelungen, die gestrichelt eingezeichnete Neutrallinie nach Figur 1 in einen nach Figur 1 ausgezogen eingezeichneten Kräfteverlauf 56 zu verschieben. Hierbei werden ansich erwünscht große Streckkräfte erreicht, wobei im Ergebnis, insbesondere auf der Unterseite des Profils, unkontrollierbare Stauchkräfte vermieden werden.

Es wird in Position 18 des Bleches 5 , wo der größte Krümmungsradius erzielt werden soll, durch horizontale Preßrollen ein maximaler Preßdruck aufgebracht, der vorzugsweise linear in einen drucklosen Bereich in Position 17 auf der anderen Seite des Bleches 5 übergeht.

Anschließend oder auch vorher wird der seitliche Flanschbereich 9 des Bleches 5 entsprechend dem größten Krümmungsradius durch seitliche Preßrollen ausgewalzt. Diesem Kräfteverlauf kann das Blech 5 auch in mehrmaligem Durchlauf ausgesetzt sein. Die Wulste 52 werden bei diesem Verfahren nicht ausgewalzt sondern lediglich im Zuge der gesamten Verformung des Bleches 5 mit abgebogen.

Der insgesamt erreichte Kräfteverlauf nach Figur 1 oberhalb des Bleches 5 , durch unterschiedlich starkes Auswalzen des Steges und seitliches Auswalzen des Flansches 9 , führt zu einer erwünschten kreisförmigen Abbiegung Bleches 5 entsprechend einer seitlichen Biegung in der Zeichenebene nach Figur 1, wie dies ähnlich bei Schienenprofilen der Fall ist.

Die Kombination eines Biegevorgangs mit einer Rollumformung, hier Preßroll-Biegeverfahren genannt, vermeidet ein Ausbeulen des dünnen Blechprofils 5 und erreicht im Ergebnis ein stabil gekrümmtes Formteil.

Durch den linearen Preßverlauf über den Steg 11 des Bleches 5, ausgehend von einer maximalen Preßkraft bei Position 18 bis zu einem drucklosen Verlauf im Bereich des Steges 11 bei Position 17, werden unerwünscht auftretende Stauchkräfte abgefangen und vielmehr kontinuierliche Preßkräfte erzeugt, welche die erwünschte Krümmung bewirken.

Im Anschluß an einen Biegedurchlauf kann der Biege- bzw. Walzvorgang sowohl auf den Steg 11 des Bleches 5 selbst und auf den Flanschbereich 9 des Bleches 5 evtl. mit unterschiedlichen Preßkräften wiederholt werden.

Das erfindungsgemässe Verfahren eignet sich besonders gut zur Vor- oder Nachschaltung bei ansich bekannten Kernrollbiegemaschinen oder Dreirollbiegemaschinen, wo das Blech zusätzlich in vertikaler Richtung gekrümmt wird, da durch die Erfindung zusätzlich eine Vor- oder Nachbearbeitung des Bleches 5 erreicht wird, was zu einem stabilen, wellenfreien Krümmungsverlauf führt.

Vorzugsweise wird insbesondere bei zähen, festen Werkstoffen im Bereich der Position 18 nach Figur 1 der Preßdruck mit einer Vibration überlagert. Dies führt bei der vorgesehenen linearen Verteilung des Preßdruckes über den Stegbereich 11 des Bleches 5 zu einer Unterstützung bei den Streck- und Stauchvorgängen.

Auch im Flanschbereich 9 des Bleches 5 kann der dortige Walzdruck mit Vibrationen überlagert werden, um in Form von Schlägen einstellbarer Frequenz den Streckvorgang zu unterstützen.

In Figur 2 ist das Blech 5 dargestellt mit seinem Steg 11 und den Flanschen 9 und 10 in Preßstellung zwischen zwei horizontalen Preßrollen 4 und 6, wobei in Position 18 der maximale Preßdruck anliegt, der linear bis zu einem drucklosen Zustand in Position 17 im Bereich des Bleches 5 verläuft.

An den Flanschen 9 und 10 liegen in Wellen gelagert an der Innenseite seitliche Preßrollen 19 an, denen an der Außenseite der Flansche 9 und 10 seitliche Preßrollen 21 gegenüberstehen.

Gemäss der Darstellung nach Figur 1 wird im Bereich des Flansches 9 von den seitlichen Preßrollen 19,21 ein maximaler Preßdruck entsprechend einer erwünschten Streckung erzeugt. Die Preßrollen 19,21 auf der Flanschseite 10 des Bleches 5 verlaufen dabei drucklos, so daß insgesamt das Profil kreisförmig abgebogen wird.

Die horizontalen Preßrollen 6 weisen Profilierungen auf, insbesondere Ringnuten 7, damit vorprofilierte Sicken 8 im Bereich des Steges 11 beim Auswalzen nicht verletzt werden.

Ebenso sind an den seitlichen Preßrollen 19,21 Profilierungen vorgesehen, um den Walzvorgang ohne Beschädigung vorhandener Wulste 52 in den Flanschbereichen 9 und 10 durchführen zu können.

Zur Erzielung des vertikalen Preßdruckes der horizontalen Preßrollen 6 sind diese an ihren Wellenenden 12 über eine Lageraufnahme 13 an Druckrollen 14 gelagert, auf die über Lager 15 ein Spindeldruck in Pfeilrichtung 29 aufgebracht wird. Das Lager 15 mit den Druckrollen 14 ist dabei in Pfeilrichtung 16 vertikal verschieblich gelagert.

Zur Erzielung des seitlichen Walzdruckes, z.B. auf den Flansch 9, ist die seitliche Preßrolle 21 horizontal verschieblich vorgesehen, wobei der Flanschumformdruck in Pfeilrichtung 22 wirkt. Die Preßrolle 21 ist dazu nach Figur 2 und Figur 3 an einem Arm 23 gelagert, auf den in Pfeilrichtung 24 der Spindeldruck von einer hier nicht dargestellten Spindel aufgebracht wird.

Zur Entlastung der Achse 3 der unteren horizontalen Preßrollen 4 sind an einer Welle 2 Druckrollen 1 vorgesehen, auf denen die horizontale Preßrolle 4 aufliegt.

Figur 3 zeigt die Lageranordnung der horizontalen Preßrollen 4,6 von der Seite her. Das Blech 5 befindet sich zwischen den beiden horizontalen Preßrollen 4 und 6, die in Position 18 den maximalen Preßdruck aufweisen.
Bei dem Ausführungsbeispiel der Erfindung gemäß Figur 3 ist es wichtig, daß die Umfangsgeschwindigkeit der Rollen 4 und 6 genau gleich ist. Dies kann entweder dadurch erreicht werden, daß allein nur die Rolle 4 angetrieben wird, wie dies in Figur 4 dargestellt ist und die Rolle 6 dann nur mitläuft, oder es kann auch so vorgesehen sein, daß sowohl die Rolle 4 als auch die Rolle 6 synchron angetrieben werden und gleichen Durchmesser aufweisen oder daß sie unterschiedlichen Durchmesser aufweisen, dann aber so angetrieben werden, daß sie am Außenumfang gleiche Drehgeschwindigkeit aufweisen.

Die Lager 15 sind dazu in Führungen 32 verschieblich gelagert, wobei der Spindeldruck in Pfeilrichtung 29 über die Druckrollen 14 auf das Wellenende 12 der oberen horizontalen Preßrolle 6 wirkt und den Preßdruck erzeugt. Die untere horizontale Preßrolle 4 ist unverschieblich lediglich drehbar angeordnet und nimmt über die Druckrollen 1 den Preßdruck auf.

Figur 4 zeigt eine Anordnung des horizontalen und seitlichen Walzvorganges, wobei das Blech 5 in Pfeilrichtung 30 über einen motorischen Antrieb mit Antriebskette 27 zunächst zwei horizontale Preßrollen 4,6 passiert, denen eine Umformung des Flanschbereiches mittels der seitlichen Preßrollen 21 nachgeschaltet ist.

In weiterer Fortführung des Bleches 5 in Pfeilrichtung 30 ist eine weitere Auswalzung des Steges 11 des Bleches 5 mit zusätzlichen horizontalen Preßrollen 4,6 vorgesehen. Das Blech 5 wird vorteilhaft über Losrollen 25 geführt.

In Figur 4 ist die Seite des Bleches 5 mit dem Steg 10 dargestellt, denen gemäss Figur 1 mit der Position 17 ein weitgehend druckloser Verlauf zukommt. Die Rolle 21 dient hier in Verbindung mit druckfreien Enden der horizontalen Preßwalzen 4,6 lediglich zur Führung des Bleches 5.

Auf der der Flanschseite 10 gegenüberliegenden Seite des Bleches 5 mit der Flanschseite 9 herrschen maximale Druckbedingungen.

Die Vorrichtung ist in symmetrischer Anordnung erstellt. Es können je nach erwünschter Krümmung des Bleches 5 auch in den sonst drucklosen Bereichen der Vorrichtung Druckanstiege vorgesehen sein. Bei den zu erwartenden Krümmungen sind die Preßwalzen 4,6 entsprechend dem Krümmungsverlauf versetzt angeordnet.

Nach Figur 4 erfolgt die Hintereinanderschaltung von drei verschiedenen Umformvorgängen, nämlich durch die erste Biegestation, die in Pfeilrichtung 30 vorne liegt, wird zunächst der Steg 11 vorgewalzt und schwach gekrümmt. Es schließt sich danach die Umformung der Flanschbereiche an durch die mittige Anordnung der seitlich wirkenden Preßrollen 21 und danach erfolgt das eigentliche Fertigpreßwalzen durch die in Pfeilrichtung 30 nachgeschaltete Station, wo ebenfalls die horizontal gelagerten Walzen 4,6 einander gegenüberliegen.

Es sind aber auch beliebig andere Ausführungsformen möglich. So können auch mehr als zwei Umformstationen für den Steg oder auch mehrere Flanschumformstationen verwendet werden.

In Figur 4 sind die Spindeltriebe 31 ersichtlich, die über die vertikal verschieblichen Preßrollen 6 den vertikalen Preßdruck erzeugen. Für das seitliche Auswalzen der Flanschbereiche des Bleches 5 sind seitliche Preßrollen 21 an einem Arm 23 vorgesehen, an dem in Pfeilrichtung 24 der Spindeldruck angreift.

Zur Unterstützung der Auswalzvorgänge können am Arm 23 in Pfeilrichtung 24 wirkend und im Bereich des Spindeltriebes 31 auf die horizontalen Preßrollen 6 wirkend Vibrationen vorgesehen sein mit einstellbarer Frequenz.

Aus Figur 5 ist eine ansich bekannte Vierrollenbiegemaschine ersichtlich, bei welcher das profilierte Blechteil 5 zwischen zwei mittleren Rollen 35,36 lediglich über Reibungskräfte geführt ist. Zwei weitere Rollen 37,38 dienen lediglich dazu, um in ansich bekannter Weise dem Blechteil 5 eine Krümmung gemäss einem Radius 39 zu erteilen.

In einer Ausgestaltung der Erfindung ist nun vorgesehen, daß in vertikaler Richtung auf die mittlere Rolle 36 eine erhebliche Preßkraft 40 ausgeübt wird, wodurch zusätzlich eine konkave Krümmung des Blechteiles 5 entsteht. Dies bedeutet, daß zu dem Rollbiegen ein Preßwalzen überlagert wird, so daß insgesamt ein Preßrollbiegen entsteht, welches überraschender Weise Vorteile bietet, insbesondere die spannungsfreie Krümmung von schwierigen, schwer biegbaren, relativ dickwandigen Profilen. Für konvexe Krümmungen wird die Anordnung nach Figur 5 mit von oben wirkenden Biegerollen 37,38 verwendet.

Bei Figur 6 ist die Anwendung eines derartigen Preßrollbiegeverfahrens dargestellt. Ein Z-Profil 41 befindet sich zwischen Druckrollen 35,36, wobei in vertikaler Richtung eine relativ große Preßkraft 40 angesetzt ist. Infolgedessen verlagert sich eine sonst beim Rollbiegevorgang vorhandene Neutrallinie 42 in einen unschädlichen Bereich gemäß einer sich nun ergebenden Neutrallinie 43. Sonst wirkende Biegekräfte 44,45 entfallen und es entsteht vielmehr eine in Richtung des horizontalen Schenkels wirkende Biegekraft 46, wodurch schädliche Verformungen vermieden werden.

Beim Rollbiegen konnte sich der Schenkel 47 bogenförmig schräg nach oben biegen gemäß der Kraft 45, was nun vermieden wird, da durch den Preßwalzvorgang gleichmäßige Reckungen entstehen, wodurch Verformungen ausgeglichen werden. Es wird vielmehr eine gleichmäßige Spannung über den gesamten horizontalen Schenkel 47 erzielt. Der Preßwalzvorgang sieht hier eine künstliche Reckung des Steges bzw. des horizontalen Schenkels 47 vor, so daß sozusagen ein künstlicher Biegevorgang entsteht, bei dem überraschender Weise Deformationen vermieden werden.

Ein Rollwalzbiegen nach den Figuren 1 und 2 ist hier noch weitergeführt derart, daß in dieses Rollwalzbiegen noch ein Preßrollen nach den Fig. 5 und Fig. 6 integriert ist, wodurch ein Preßrollbiegen entsteht.

Die Preßkraft 40 ist dabei gleichmässig über die gesamte Länge des horizontalen Schenkels 47 erstreckt, wodurch nun auch schwer biegbare Profile 41 abgebogen werden können.

Die Figur 7 zeigt ein Profilteil 5 mit Wülsten 52, das in einem Rollwalzbiegeverfahren nach Fig. 1 gemäß Radien 48,49 abgekrümmt wurde. Solche Profilteile 5 können erhebliche Ausmaße und Abmessungen von mehreren Metern aufweisen.

Die Figur 8 zeigt das Profilteil in stirnseitiger Schnittdarstellung, wobei ersichtlich ist, daß das Profil mit Wülsten 52 in relativ schwierig zu biegender Profilierung vorliegt.

Die Figur 9 zeigt Radien 50,51, die dem Profilteil 5 in einem zusätzlichen Preßrollvorgang nach Figur 5,6 erteilt wurden. Dies bedeutet, daß nun große dünnwandige Bleche 5 oder auch schwer biegbare Bleche aus zähem Material sowohl mit Radien 48,49 nach den Figuren 2,3,4 und Figur 7 versehen werden können, als auch mit Radien 50,51 gemäß den Figuren 5,6 und 9.

Gemäss den Figuren 10 bis 14 in Verbindung mit Figur 16 wird erläutert, wie zusätzlich zu einer erwünschten Abbiegung und Krümmung des Bleches 5 nach den Figuren 1 bis 9 auch die Wulste 52 erfindungsgemäss verformt werden, um eine gewünschte Passform zu erreichen und zusätzlich die Stabilität des verformten Bleches 5 zu erhöhen.

Nach Figur 16 ist erkennbar, wie die Wulst 52 über Rollenpaare 69,71 ausgewalzt werden, um derart auch den Wulstbereich geeignet zu krümmen.

Demnach werden gemäss den Figuren 10 bis 14 und Figur 16 die Wulste 52 von innen und außen ausgewalzt und dabei teilweise aufgebogen (durchgezogen eingezeichnet) oder die Wulste 52' werden in einer nicht dargestellten vorgeschalteten Station nach Figur 16 gänzlich aufgebogen (gestrichelt gezeichnet). Nach dem Abbiegen und Krümmen des Wulstbereiches in Verbindung mit dem Abbiegen und Krümmen des Mittensteges und der Flansche gemäss den Figuren 1 bis 9 werden die Wulste in der ursprünglichen Form kreisförmig bzw. hakenförmig wieder angeformt, wobei insbesondere ein Verformen oder Einreissen der Wulste vermieden wird.

Demnach wird gemäss den Spannungsdiagrammen in Figur 13 und Figur 14 ein profiliertes Blech 5 nach den Figuren 10 und Figur 11 geschaffen, wo das profilierte Blech 5 mit den Flanschen und den Wulsten 52 eine konvexe Krümmung mit dem Radius 53 im Stegbereich 11 oder nach Figur 11 eine konkave Krümmung mit dem Radius 54 aufweist und jeweils zusätzlich einen bogenförmigen Verlauf nach Figur 7 einnimmt.

Die Krümmungen 53,54 werden mit einem Rollbiegeverfahren, dem ein Preßwalzvorgang überlagert ist, auf den Mittensteg 11 nach Figur 5 erreicht, wobei zusätzlich die Flansche 9 und 10 mit seitlichen Preßwalzen 19,21 nach Figur 2 ebenfalls nach Art eines Preßwalzrollbiegeverfahrens ausgewalzt werden und zusätzlich nach Figur 16 die Wulste 52 in Verbindung mit Rollenpaaren 69,71 unter Preßdruck gesetzt werden, wodurch insgesamt Spannungsverläufe der Preßkräfte nach den Figuren 13 und Figur 14 entstehen.

In den Figuren 10A, 11A ist jeweils der Querschnitt des Profils dargestellt. Hierbei ist es wesentlich, daß eine neutrale Biegeachse 55 vorliegt, die weitgehend spannungsfrei verläuft.

In den Figuren 12,12A ist ein weiteres Ausführungsbeispiel dargestellt, wo das Profil zusätzlich noch gemäss einem Winkel 78 eine Konizität aufweist, das heisst, der eine Flansch 9 liegt höher als der andere Flansch 10. Wenn man sich das Profil nach Figur 12 und Figur 12A als Kreisring gebogen vorstellt, dann ergibt sich ein Konus , der sich zur Mitte hin verengt.

Dieser konische Krümmungsverlauf wird mit Rollenpaaren entsprechend einem Spannungsdiagramm nach Figur 15 erzielt.

Nach der Weiterführung der Erfindung ist es nun möglich, nicht nur eine Biegestruktur nach Figur 7 zu erzielen, sondern darüber hinaus können noch die unterschiedlichsten Biegeformen in der Kombination oder in Alleinstellung aus den Figuren 10 bis 12 erzielt werden.

Die Spannungsdiagramme in den Figuren 13 , 14 und Figur 15 zeigen den Verlauf des Preßdruckes der hintereinander angeordneten Rollenpaare gemäss den Vorrichtungen nach den Figuren 4, Figur 5, Figur 6 und Figur 16, wenn das vorher geradlinig profilierte Blech 5 beim Durchlaufen der Preß- und Biegewalzen abgebogen und gekrümmt wird, ohne daß hier Öffnungs- und Schließstationen für die Wulste 52 oder sonstige Führungsrollen dargestellt sind.

Nach Figur 13 ist zunächst der Kräfteverlauf 34, 56 ersichtlich, wie er nach Figur 1 mit einer Vorrichtung nach Figur 4 erzielt wird, wodurch das Blech 5 bogenförmig nach Figur 7 abgebogen wird.

Zur Erreichung einer konvexen Krümmung des Bleches 5 nach Figur 10 ist nun nach Figur 13 rechter Teil das Spannungsdiagramm betreffend den Flansch 9 und den Wulst 52 dargestellt. Für konvexe Krümmungen gilt für den Flansch 10 spiegelbildlich zur Mittenachse 62 dasselbe Spannungsdiagramm für den Flansch 9, was hier der Einfachheit halber nur für einen Flansch in den Figuren 13 und Figur 14 dargestellt ist.

Demnach wird mit seitlichen Preßwalzen 19,21 für konvexe Krümmungen den Flanschen 9,10 eine vom Mittensteg 11 zunächst linear ansteigende Preßkraft 57 erteilt, die aber am Punkt 58 in Höhe der Wulste 52 in eine nicht-lineare Preßkraft 59 übergeht, die bis zum Scheitelpunkt 60 schwach ansteigt zu einer maximalen Preßkraft und dann im Außenbereich des Wulstes 52 nach Figur 13 am Punkt 61 wieder schwach abfällt.

Dieses Spannungsdiagramm mit den linearen und nicht-linearen Preßkräften 57,59 wird auf die Flansche 9,10 mittels seitlicher Preßwalzen 19,21 nach Figur 2 und auf die Wulste 52 mittels profilierter Rollenpaare 69,71 nach Figur 16 erreicht, wobei die jeweiligen Preßwalzen oder Rollen einander vor- oder nachgeschaltet sind.

Auf der linken Seite nach Figur 13 ist am Flansch 10, Wulst 52 und Steg 11 ein Spannungsverlauf dargestellt, um das Blech 5 konkav nach Figur 11 zu krümmen, wobei für den Flansch 9 spiegelbildlich dasselbe Spannungsdiagramm gilt.

Demnach wird mittels Preßwalzen 19,21 auf die Flansche 9,10 zunächst eine maximale Preßkraft 63 aufgebracht, die linear entsprechend der Preßkraft 65 bis zum Nullpunkt 64 einer Null-Linie 66 am Wulst 52 abfällt.

Beiderseits des Wulstes 52 wird mittels der unterschiedlich eingestellten und evtl. geschwenkten Rollenpaare 69,71 nach Figur 16 eine nach außen und innen leicht ansteigende Preßkraft 7 , 68 aufgebracht.

Bei Figur 5 wird mittels vor- oder nachgeschalteter geneigter Preßwalzen 19,21 im Krümmungsbereich zwischen den Flanschen 9,10 und dem Mittensteg 11 eine bogenförmig linear leicht ansteigende Preßkraft 70 aufgebracht.

Weiterhin wird für konvexe Krümmungen in einer weiteren Station nach Figur 5 dort in umgekehrter Biegerichtung dem Mittensteg 11 in Verbindung mit einem Preßroll-Biegeverfahren eine zusätzliche Preßkraft 40 erteilt, um den Mittensteg 11 konkav zu krümmen.

Für konvexe Krümmungen wird die Biegerichtung nach Figur 5 umgekehrt.

Bei dem Spannungsdiagramm nach Figur 13 zur Erzielung von konvexen oder konkaven Zusatzkrümmungen nach den Figuren 10 oder Figur 11 werden die Wülste 52, die ursprünglich nach Figur 2 von der Herstellerseite aus als Kugel oder Hakenwulst vorliegen, leicht aufgebogen gemäss der Darstellung in Figur 16.

Die Rollenpaare 69,71 weisen Profilierungen 72,73 auf, über welche durch Verschwenken und Anpressen die Spannungsverläufe an den Wulsten 52 nach Figur 13 linker oder rechter Teil erzielt werden.

Die Rollenpaare 69,71 mit ansich komplizierten Profilierungen könnten jedoch auch entfallen.

In einer Vorschaltstation werden dann mittels hier nicht dargestellter seitlicher Walzen etwa gemäss den Preßwalzen 19,21 nach Figur 2 mit geeigneter Profilierung zum Aufbördeln, die ursprünglich halbkreisförmigen Wulste 52 geradlinig aufgebördelt gemäss Wulsten 52' in der gestrichelten Darstellung nach Figur 16.

Mit derartigen zu den Flanschen 9,10 geradlinig verlaufenden Wulsten 52' kann nun nach Figur 14 das Blech 5 ebenfalls konkav oder konvex gekrümmt werden.

Nach Figur 14 wird hierzu auf die Flansche 9,10 mittels seitlicher nicht profilierter Preßwalzen, etwa gemäss den Preßwalzen 19,21 nach Figur 2, in einer dem Aufbördelvorgang nachgeschalteten Station eine vom Mittelsteg 11 linear ansteigende Preßkraft 74 aufgebracht, die über die Flansche 9,10 und die Wulste 52' verläuft.

Für konkave Krümmungen ist der Verlauf der Preßkräfte 74,40 nach Figur 14 umgekehrt.

Der Krümmungsverlauf der Preßkräfte 34,56 nach Figur 13 und Figur 14 steht in Verbindung mit einer in Aufsicht bogenförmigen Abbiegung des Bleches 5 in einer vor- oder nachgeschalteten Biege- und Walzstation nach Figur 4.

Nach dem konvexen oder konkaven Krümmen des Bleches 5 gemäss den Figuren 13 und Figur 14 wird der teilweise aufgebogene Wulst 52 oder der gänzlich aufgebogene Wulst 52' in einer am Schluß des Durchlaufes angeordneten - hier nicht dargestellten - Schließerstation wieder in die ursprüngliche Formgebung, etwa nach Figur 15, zurückgebogen.

Bei dem Vergleich der Preßkraft-Diagramme von Figur 13 und Figur 14 ist ersichtlich, daß beide Formgebungen des Wulstes 52 entweder teilweise aufgebogen oder gänzlich aufgebogen ihre Vorteile haben. Aus Figur 13 rechter Darstellung ergibt sich nämlich, wenn der Wulst 52 nicht sonderlich aufgebogen wird, dann im Scheitelpunkt 60 eine Preßkraft wirkt, die kleiner ist als die Preßkraft nach Figur 14 am Ende des Wulstes 52', d.h. also daß nach dem Aufbiegen der Wulste relativ hohe Preßkräfte aufgebracht werden, wobei aber profilierte Rollenpaare 69,71 vermieden werden.

Ingenieurtechnisch wird das teilweise oder vollständige Aufbiegen der Wulste 52 in mehreren hintereinandergeschalteten Biegestationen vorgenommen, wobei Rollenpaare 60,71 gemäss Figur 16 so angeordnet sind, daß z.B. in einer vorgeschalteten ersten Biegstation eine teilweise Aufbiegung der Wulste 52 in die Stellung des Wulstes nach Figur 16 erfolgt (durchgezogene Linien), wonach dann auf den Mittensteg 11 in einer weiteren Biegestation eine Preßkraft 40 aufgebracht wird, und insgesamt ein Formkörper nach den Figuren 10 oder 11 geschaffen wird und anschließend wird in einer nachgeschalteten dritten Station der Wulst 52 mit entsprechenden Formrollen wieder geschlossen, so daß der Wulst 52 seine ursprüngliche Formgebung erreicht.

Eine gleiche konstruktive Lösung wird auch bei einem gerade ausgewalzten Wulst 52' erreicht, so daß das zunächst geradlinige Profilteil mit Wulsten eine erste Station durchläuft, wo der Wulst gerade ausgewalzt wird zu Wulsten 52' und dann in einer mittleren Station das Profil mit den Flanschen 9,10 zu einem bogenförmigen Körper nach Figur 10 oder Figur 11 entsprechend der Figur 14 mit den Preßkräften 40, 74 ausgewalzt wird und später in einer nachgeschalteten Station der aufgebogene Wulst wieder mit entsprechenden Formrollen geschlossen wird.

Anhand der Figur 15 wird nun anhand eines Preßkraftdiagramms erläutert, wie ein konisch geformter Körper nach Figur 12 und Figur 12A erzeugt wird.

Demnach sind zunächst nach Figur 15 drei Biegeradien 75,76,77 vorhanden und gegenüber der horizontalen weist das Profil den Konuswinkel 78 auf.

Die Biegekurve der Wulste 52 ist in Figur 15 nicht dargestellt, weil dort ein Verlauf gemäss Figur 13 vorliegt.

Für die konische Verformung des Profils wird am rechten Wulst 52 ein Radius 77 definiert, wo ein Nullpunkt 79 vorhanden ist, von dem aus die Preßkraft in Form der linearen Kurve 80 bis zu einem Scheitelpunkt 81 ansteigt, wobei dieser in der Ebene des Mittenschenkels 11 liegt. Um den Radius im Übergang zwischen dem Flansch 9 und dem Mittenschenkel 11 auswalzen zu können, ist eine Preßkraft entsprechend der Bogenkurve 82 vorgesehen, die sich bis zum Punkt 83 erstreckt, wobei dieser in der Ebene des Flansches 9 liegt. Wichtig ist es nun, daß hier bereits schon eine bestimmte Preßkraft 84 besteht und das von der Position 83 aus die Preßkraft 84 sich in Form der linearen Kurve 85 verstärkt bis zur Position 86, wo die Preßkraft 87 maximal ist.

Am Übergang zwischen dem Mittenschenkel 11 und dem Flansch 10 folgt die Preßkraft wiederum dem Radius 76, d.h. sie folgt der bogenförmigen Preßkraft 88 , um sich dann bis zum Scheitelpunkt 89 zu erstrecken, der in der Ebene des Mittenschenkels 11 liegt.

Bei diesem Verfahren ist es nun ganz wesentlich, damit man überhaupt zu diesem konischen Körper kommt, ohne daß sich die Flansche 9,10 bei der Biegung verformen, daß von dem Punkt 89 die Preßkraft bis zum Punkt 90 (über die Länge der Flansche 10) linear abnimmt und hierbei der linearen Kurve 91 folgt, entsprechend dem Radius 75. Würde man nämlich z.B. die Preßkraft 91 linear ansteigen lassen, anstatt abfallen zu lassen, dann würde sich der Flansch 10 unkontrollierbar zusätzlich krümmen.

Insoweit ist es wichtig, daß eine XZ-Achse vorgesehen ist und aus dieser Ebene heraus wird die Lage bestimmt, indem am Innenradius 77 ein Nullpunkt 79 gebildet wird, und je mehr man von diesem Nullpunkt 79 aus der XZ-Achse herausgeht, desto mehr muß man recken und auswalzen, um eine entsprechende Verformung zu erhalten.

Deshalb ist beim Radius 76 , d.h. dem größten Radius , auch die größte Verformung notwendig und beim Radius 75 ist entsprechend dem geringeren Radius eine geringere Verformung notwendig, woraus die Abnahme der Preßkraft in Form der linearen Kurve 91 resultiert.

Durch verschiedene Aufbringungen von Preßkraft an den Formrollen durch Anwendung von verschiedenen Formrollen kann ein Profil in verschiedene geometrische Lagen gebracht werden.

Wesentlich ist es , daß der ursprüngliche Querschnitt des profilierten Bleches 5 nach Figur 15 bei allen Biegevorgängen und nach dem Durchlauf auch die Kugel bzw. Hakenwulste 52 immer formtreu erhalten bleiben bzw. angeformt werden können, so daß die geformten Teile ohne weiteres ohne Nacharbeiten miteinander verbunden werden könnten, wobei keine wesentlichen Materialschwächungen oder Riss-Stellen und Deformationen nach Art von Faltungen zu befürchten sind.

Stellt sich heraus, daß gelieferte Querschnitte im Bereich von Wulsten oder sonstigen geschlossenen Profilquerschnitten mit Formrollen nur schwierig oder überhaupt nicht zu erreichen sind, dann werden in Weiterbildung der vorliegenden Erfindung die Wulste oder geschlossenen Profilquerschnitte zum Teil oder gänzlich geöffnet, um den Preßwalzvorgang durchzuführen, um derart eine kontrollierte Verformung zu erreichen und erst danach werden die aufgebogenen Teile in nachgeschalteten Stationen wieder geschlossen, d.h. in die ursprüngliche Form zurückgebracht.

Bisher wurden diese Verfahren und Vorrichtungen nicht angewendet, sondern es wurde vielmehr um Kerne herumgebogen oder es wurden Sicken eingebracht oder es wurden beim Abbiegen Falten erzeugt, die wieder mehr oder weniger geglättet wurden.

Mit der vorliegenden Erfindung ist es erstmals möglich, daß auch komplizierte Vorprofilierungen wie Wulste formtreu erhalten bleiben, so daß man auch nach der Herstellung von beliebig sphärisch verformten Metallprofilen diese mühelos nebeneinander legen kann und an den nun erhaltenen Wulsten miteinander verbinden kann.

Insoweit können in fester Verbindung beliebige geometrische Formen zum Abdecken von Dächern oder dergleichen erzeugt werden. Mit diesem Verfahren sind auch Bögen herstellbar mit geraden Enden, je nach der Anordnung der Presswalzbiegerollen und der Profilierrollensysteme zueinander.

## Patentansprüche

1. Verfahren zum bogenförmigen Abbiegen eines Bleches mit einem Steg und seitlichen Flanschen, insbesondere eines stranggepressten dünnen Aluminiumprofils oder roll-umgeformten dünnen Aluminium- bzw. Stahlbleches, bei dem das Blech auf einem Zuführtisch auf einer Seite abgebogen wird, **dadurch gekennzeichnet,** daß das Blech (5) in seinem Stegbereich (11) zwischen zwei horizontalen Preßrollen (4,6) ausgewalzt wird, wobei einer Seite der Preßrollen (6) maximaler Walzdruck zugeordnet ist, während die andere Seite drucklos ist und der an der Druckseite liegende Flanschbereich (9) des Bleches (5) nach Art einer Rollenumformung zwischen zwei seitlichen Preßrollen (19,21) ausgewalzt wird.

2. Verfahren nach Anspruch 1, **dadurch gekennzeichnet,** daß der Druckverlauf der zwei horizontalen Preßrollen (4,6) linear vorgesehen ist.

3. Verfahren nach Anspruch 1, **dadurch gekennzeichnet,** daß im Anschluß an den Biegevorgang zwei weitere oder paarweise mehrere horizontale Preßrollen (4,6) vorgesehen sind, mit einem maximalen - eventuell unterschiedlichen - Preßdruck auf der Biegeseite des Bleches (5) und einer drucklosen anderen Seite der Preßrollen.

4. Verfahren nach Anspruch 3, **dadurch gekennzeichnet,** daß die Auswalzung des Flanschbereiches (9,10) des Bleches (5) mit zwei seitlichen Preßrollen (19,21) der Auswalzung des Stegbereiches (11) vorgeschaltet, nach- oder zwischengeschaltet ist.

5. Verfahren nach Anspruch 1, **dadurch gekennzeichnet,** daß Kernrollbiegemaschinen oder Dreirollbiegemaschinen bzw. Vierrollenbiegemaschinen den horizontalen Preßrollen (4,6) und den seitlichen Preßrollen (19,21) vor- oder nachgeschaltet bzw. integriert sind.

6. Verfahren nach Anspruch 1, **dadurch gekennzeichnet,** daß das Blech (5) bzw. das Profilteil in seinem Steg- und Flanschbereich zwischen zwei horizontalen Rollen (35,36) und nach Art einer Vierrollenbiegemaschine im Bereich von Biegerollen (37,38) angeordnet ist und daß ausgehend von der unteren mittleren Rolle (36) eine relativ große Preßkraft (40) in vertikaler Richtung gegen die dazu obere Rolle (35) ausgeführt wird (Fig. 5,6).

7. Verfahren nach den Ansprüchen 1 - 5,
**dadurch gekennzeichnet,** daß die zwei horizontalen Preßrollen (4,6,35,36) mit Vibrationen überlagert sind.

8. Verfahren nach Anspruch 6, **dadurch gekennzeichnet,** daß die Vibrationen an der oberen, horizontalen Preßrolle (6) auf der Seite des maximalen Preßdrucks vorgesehen sind.

9. Verfahren nach den Ansprüchen 1 - 5,
**dadurch gekennzeichnet,** daß eine seitliche Preßrolle (21) mit Vibrationen überlagert ist.

10. Verfahren nach den Ansprüchen 1 und 6,
**dadurch gekennzeichnet,** daß Wulste (52) an den Flanschen ausgebildet sind, die zum Teil halbkreisförmig aufgebogen werden und daß zum konvexen Krümmen des Bleches an den Flanschen (9,10) jeweils links und rechts ausgehend vom Stegbereich (11) linear ansteigende Preßkräfte (57) vorgesehen sind, und daß auf die Wulste (52) bogenförmige, linear verlaufende Preßkräfte (59) aufgebracht werden (Fig. 13).

11. Verfahren nach den Ansprüchen 1 und 6,
**dadurch gekennzeichnet,** daß Wulste (52) an den Flanschen zum Teil halbkreisförmig aufgebogen werden und daß zum konkaven Krümmen des Bleches (5) an den Flanschen (9,10) jeweils links und rechts ausgehend von den Wulsten (52) und an den Wulsten (52) in den Außen- und Innenbereichen linear ansteigende Preßkräfte (65,67,68) vorgesehen sind, und daß im Übergang zum Stegbereich (11) linear ansteigende bogenförmige Preßkräfte (70) aufgebracht werden, und daß nun am Stegbereich (11) eine gleichmässig verlaufende Preßkraft (40) ausgebildet ist (Fig. 13).

12. Verfahren nach den Ansprüchen 1 und 6,
**dadurch gekennzeichnet,** daß vor der seitlichen Biegung durch die horizontalen Preßrollen Wulste (52') an den Flanschen in Verlängerung der Flansche (9,10) geradlinig aufgebogen werden und daß zum konvexen bzw. konkaven Krümmen des Bleches (5) an den Flanschen (9,10) und an den aufgebogenen Wulsten (52') jeweils links und rechts ausgehend vom Stegbereich (11) linear ansteigende bzw. linear abfallende Preßkräfte (74) vorgesehen sind in Verbindung mit einer gleichmässigen Preßkraft (40) am Stegbereich (11) (Fig. 14).

13. Verfahren nach den Ansprüchen 1 und 6,
**dadurch gekennzeichnet,** daß zum konischen Aufbiegen eines Bleches (5) im Stegbereich (11) in Richtung der Aufbiegung eine linear ansteigende Preßkraft (58) vorgesehen ist und daß an den übergangsbereichen zu den Flanschen (9,10) linear ansteigende bogenförmige Preßkräfte (82,88) ausgebildet sind und daß an den Flanschen (9,10) in Richtung zu den an den Flanschen vorgesehenen Wulsten (52) linear abfallende Preßkräfte (80,91) ausgebildet sind (Fig. 15).

14. Vorrichtung zum bogenförmigen Abbiegen eines Bleches, wobei das Blech ein Steg und seitliche Flansche aufweist, insbesondere ein stranggepresstes dünnes Aluminiumprofil oder ein rollumgeformtes dünnes Aluminium- oder Stahlblech und hierbei das Blech in Verbindung mit einem Zuführtisch seitlich in Krümmung abgebogen wird, mit wenigstens einem auf die Flanschbereiche wirkenden Preßrollenpaar, das einen Rollenspalt zwischen sich ausbildet, durch den das Blech hindurchgeführt wird,
**dadurch gekennzeichnet,** daß am Stegbereich (11) des Bleches (5) weitere, untere feststehende in vertikaler Richtung wirkende Preßrollen (4) und oberhalb des Stegbereiches nach unten vertikal verschiebliche Preßrollen (6) angeordnet sind, wobei am Stegbereich (11) des Bleches (5) auf einer Seite über die Preßrollen (4,6) ein höherer Preßdruck vorgesehen ist, als auf der anderen Seite des Stegbereiches (11).

15. Vorrichtung nach Anspruch 14, **dadurch gekennzeichnet,** daß die horizontalen und seitlichen Preßrollen (4,6,19,21,35,36) Profilierungen aufweisen.

16. Vorrichtung nach Anspruch 14,
**dadurch gekennzeichnet,** daß die horizontalen Preßrollen (6) an ihren Wellenenden (12) Druckrollen (14) aufweisen, die in einem Lager (15) über einen Spindeltrieb (31) vertikal verschieblich angeordnet sind (Fig. 2).

17. Vorrichtung nach Anspruch 14, **dadurch gekennzeichnet,** daß die unteren Preßrollen (4) an ihrem Umfang an Druckrollen (1) abgestützt sind (Fig. 2).

18. Vorrichtung nach Anspruch 14, **dadurch gekennzeichnet,** daß eine seitliche Preßrolle (19) feststehend drehbar angeordnet ist, während die andere seitliche Preßrolle (21) an einem Arm (23) mit Spindeltrieb vorgesehen ist (Fig. 2,4).

19. Vorrichtung nach Anspruch 14, **dadurch gekennzeichnet,** daß im Bereich der unteren horizontalen Preßrollen (4) ein motorischer Antrieb mit Antriebskette (27) vorgesehen ist (bzw. Kardanantrieb, direkter motorischer Antrieb über Getriebe etc.).

20. Vorrichtung nach Anspruch 14, **dadurch gekennzeichnet,** daß Biegerollen-Paare für einen Durchlauf des zu biegenden Bleches (5) hinter dem Preßrollenpaar angeordnet sind, wobei ein oder zwei Rollenpaare zum Öffnen der an den Flanschen angeordneten Wülste (52) vor dem Preßrollenpaar angeordnet sind, daß ein oder zwei Biegewalzenpaare im Flanschbereich zum Auswalzen der Wülste (52), ein oder zwei weitere seitliche Preßwalzenpaare (19,21) zum Auswalzen der Flansche (9,10) und ein oder mehrere (drei weitere) Rollenpaare zum Schließen der Wülste (52) vorgesehen sind.

## Claims

1. A method for the curved bending of a metal sheet with a cross-piece and lateral flanges, in particular an extruded thin aluminium section or roll-deformed thin aluminium or steel sheet, in which the metal sheet is bent on one side on a feed table, characterised in that the metal sheet (5) is rolled out in its cross-piece region (11) between two horizontal pressure rollers (4, 6), during which maximum rolling pressure is assigned to one side of the pressure rollers (6), whilst the other side is without pressure and the flange region (9) of the metal sheet (5) lying on the pressure side is rolled out in the manner of a roll deformation between two lateral pressure rollers (19,21).

2. A method according to Claim 1,
characterised in that the pressure characteristic of the two horizontal pressure rollers (4,6) is provided so as to be linear.

3. A method according to Claim 1,
characterised in that joining on to the bending process, two further horizontal pressure rollers (4,6) are provided, or a plurality thereof in pairs, with a maximum - possibly different - applied pressure on the bending side of the metal sheet (5) and a pressure-free other side of the pressure rollers.

4. A method according to Claim 3,
characterised in that the rolling out of the flange region (9,10) of the metal sheet (5) with two lateral pressure rollers (19,21) is arranged before, after or between the rolling out of the cross-piece region (11).

5. A method according to Claim 1,
characterised in that core-roller bending machines or three-roller bending machines or four-roller bending machines are arranged before or after the horizontal pressure rollers (4,6) and the lateral pressure rollers (19,21) or are integrated.

6. A method according to Claim 1,
characterised in that the metal sheet (5) or the section part is arranged in its cross-piece and flange region between two horizontal rollers (35,36) and in the manner of a four-roller bending machine in the region of bending rollers (37,38), and that starting from the lower central roller (36) a relatively strong pressure force (40) is performed in vertical direction against the upper roller (35) thereto (Fig. 5,6).

7. A method according to Claims 1 - 5,
characterised in that the two horizontal pressure rollers (4,6,35,36) are superimposed with vibrations.

8. A method according to Claim 6,
characterised in that the vibrations on the upper, horizontal pressure roller (6) are provided on the side of the maximum applied pressure.

9. A method according to Claims 1 - 5,
characterised in that a lateral pressure roller (21) is superimposed with vibrations.

10. A method according to Claims 1 and 6,
characterised in that beads (52) are constructed on the flanges, which are partly bent upward in a semicircular shape and that for the convex curvature of the metal sheet on the flanges (9,10) pressure forces (57) are provided, in each case rising in a linear manner starting from the cross-piece region (11) to the left and right, and that curved pressure forces (59), following a linear course, are applied onto the beads (52) (Fig. 13).

11. A method according to Claims 1 and 6,
characterised in that beads (52) on the flanges are partly bent up in a semicircular shape and that for the concave curvature of the metal sheet (5) on the flanges (9,10) pressure forces (65,67,68) are provided, in each case rising in a linear manner starting from the beads (52) and on the beads (52) in the outer and inner regions, to the left and right, and that in the transition to the cross-piece region (11) curved pressure forces (70) are applied, which rise in a linear manner, and that new a pressure force (40), following a uniform course is formed on the cross-piece region (11) (Fig. 13).

12. A method according to Claims 1 and 6,
characterised in that before the lateral bending through the horizontal pressure rollers, beads (52') on the flanges are bent up in a straight line in extension of the flanges (9,10) and that for the convex or concave curvature of the metal sheet (5) on the flanges (9,10) and on the bent up beads (52'), pressure forces (74) are provided, in each case rising linearly or falling linearly starting from the cross-piece region (11) to the left and right, in combination with a uniform pressure force (40) on the cross-piece region (11) (Fig. 14).

13. A method according to Claims 1 and 6,
characterised in that for the tapered bending up of a metal sheet (5) in the cross-piece region (11), in the direction of the bending up a linearly rising pressure force (58) is provided, and that curved pressure forces (82,88) are formed, rising in a linear manner on the transition regions to the flanges (9,10), and that on the flanges (9,10) in the direction of the beads (52) provided on the flanges, linearly falling pressure forces (80,91) are formed (Fig. 15).

14. A device for the curved bending of a metal sheet, in which the metal sheet has a cross-piece and lateral flanges, in particular an extruded thin aluminium section or a roll-deformed thin aluminium or steel sheet, and hereby the metal sheet is bent in connection with a feed table laterally in curvature, with at least one pair of pressure rollers acting on the flange regions, which pair of rollers forms a roller gap between them, through which the metal sheet is passed, characterised in that on the cross-piece region (11) of the metal sheet (5), further, lower fixed pressure rollers (4) are arranged, acting in vertical direction, and above the cross-piece region, pressure rollers (6) are arranged which are movable vertically downwards, in which on the cross-piece region (11) of the metal sheet (5) on one side via the pressure rollers (4,6) a higher applied pressure is provided than on the other side of the cross-piece region (11).

15. A device according to Claim 14,
characterised in that the horizontal and lateral pressure rollers (4,6,19,21,35,36) have profilings.

16. A device according to Claim 14,
characterised in that the horizontal pressure rollers (6) have on their shaft ends (12) compression rollers (14), which are arranged so as to be vertically displaceable in a bearing (15) via a worm drive (31) (Fig. 2).

17. A device according to Claim 14,
characterised in that the lower pressure rollers (4) are supported on their circumference against compression rollers (1) (Fig. 2).

18. A device according to Claim 14,
characterised in that a lateral pressure roller (19) is arranged so as to be fixedly rotatable, whilst the other lateral pressure roller (21) is provided on an arm (23) with a worm drive (Fig. 2,4).

19. A device according to Claim 14,
characterised in that in the region of the lower horizontal pressure rollers (4) a motor drive with drive chain (27) is provided (or cardan drive, direct motor drive via gearing etc.).

20. A device according to Claim 14,
characterised in that pairs of bending rollers are arranged behind the pair of pressure rollers, for the metal sheet (5), which is to be bent, to run through, in which one or two pairs of rollers are arranged in front of the pair of pressure rollers, to open the beads (52) arranged on the flanges, that one or two pairs of bending drums are provided in the flange region for rolling cut the beads (52), one or two further lateral pairs of pressure drums (19,21) are provided for rolling out the flanges (9,10) and one or several (three further) pairs of rollers are provided for closing the beads (52).

## Revendications

1. Procédé pour le cintrage d'une tôle comportant une âme et des ailes latérales, notamment d'un profilé en aluminium mince extrudé ou d'une tôle en aluminium ou en acier mince déformée par rouleaux, selon lequel la tôle est cintrée sur un côté, sur une table d'alimentation, caractérisé en ce que la tôle (5) est laminée, dans la zone de son âme (11), entre deux rouleaux compresseurs horizontaux (4, 6), une pression de laminage maximale étant associée à un côté des rouleaux compresseurs (6) tandis que l'autre côté est sans pression, et la zone des ailes (9) de la tôle (5) située côté pression est laminée entre deux rouleaux compresseurs latéraux (19, 21) à la manière d'une déformation par rouleaux.

2. Procédé selon la revendication 1, caractérisé en ce que la courbe de pression prévue pour les deux rouleaux compresseurs horizontaux (4, 6) est linéaire.

3. Procédé selon la revendication 1, caractérisé en ce qu'il est prévu, à la suite de l'opération de cintrage, deux autres ou, par paires, plusieurs rouleaux compresseurs horizontaux (4, 6) présentant une pression maximale - éventuellement variable - sur la face de cintrage de la tôle (5) et une seconde face des rouleaux compresseurs sans pression.

4. Procédé selon la revendication 3, caractérisé en ce que le laminage de la zone des ailes (9, 10) de la tôle (5) à l'aide de deux rouleaux compresseurs latéraux (19, 21) est prévu en amont ou en aval du laminage de la zone de l'âme (11), ou intercalé.

5. Procédé selon la revendication 1, caractérisé en ce que des machines de cintrage sur mandrins ou des machines de cintrage à trois ou quatre rouleaux sont montées en amont ou en aval ou intégrées aux rouleaux compresseurs horizontaux (4, 6) et latéraux (19, 21).

6. Procédé selon la revendication 1, caractérisé en ce que la tôle (5) ou l'élément profilé est disposé, dans la zone de son âme et de ses ailes, entre deux rouleaux horizontaux (35, 36) et, à la manière d'une machine de cintrage à quatre rouleaux, dans la zone de rouleaux de cintrage (37, 38), et en ce que, à partir du rouleau central inférieur (36), une force de compression (40) relativement grande est appliquée dans le sens vertical contre le rouleau situé au-dessus (35) (fig. 5, 6).

7. Procédé selon les revendications 1 à 5, caractérisé en ce que des vibrations sont superposées aux deux rouleaux compresseurs horizontaux (4, 6, 35, 36).

8. Procédé selon la revendication 6, caractérisé en ce que les vibrations agissant au niveau du rouleau compresseur horizontal supérieur (6) sont prévues du côté de la pression maximale

9. Procédé selon les revendications 1 à 5, caractérisé en ce que des vibrations sont superposées à un rouleau compresseur latéral (21).

10. Procédé selon les revendications 1 et 6, caractérisé en ce qu'il est prévu, au niveau des ailes, des rebords arrondis (52) qui sont en partie dépliés en demi-cercle, en ce que, pour une courbure convexe de la tôle au niveau des ailes (9, 10), il est prévu, à gauche et à droite, des forces de compression (57) augmentant linéairement, à partir de la zone de l'âme (11), et en ce que des forces de compression linéaires courbes (59) sont appliquées sur les rebords arrondis (52) (fig. 13).

11. Procédé selon les revendications 1 et 6, caractérise en ce que des rebords arrondis (52) prévus au niveau des ailes sont partiellement dépliés en demi-cercle en ce que, pour une courbure concave de la tôle (5) au niveau des ailes (9, 10), il est prévu, à gauche et à droite, des forces de compression (65, 67, 68) augmentant linéairement, à partir des rebords arrondis (52) et au niveau de ceux-ci, dans les zones extérieure et intérieure, en ce que des forces de compressions courbes (70) augmentant linéairement sont appliquées dans la zone de transition avec la zone de l'âme (11), et en ce qu'une force de compression constante (40) est définie au niveau de la zone de l'âme (11) (fig. 13).

12. Procédé selon les revendications 1 et 6, caractérisé en ce que, avant le cintrage latéral par les rouleaux compresseurs horizontaux, les rebords arrondis (52') prévus au niveau des ailes (9, 10) sont dépliés en ligne droite dans le prolongement de celles-ci, et en ce que, pour une courbure convexe ou concave de le tôle (5) au niveau des ailes (9, 10) et des rebords arrondis dépliés (52'), il est prévu, à gauche et à droite, dos forces de compression (74) augmentant ou diminuant linéairement, à partir de la zone de l'âme (11), associées à une force de compression constante (40) au niveau de la zone de l'âme (11) (fig. 14).

13. Procédé selon les revendications 1 et 6, caractérisé en ce que, pour le cintrage conique d'une tôle (5), il est prévu, dans la zone de l'âme (11), dans le sens du cintrage, une force de compression (58) augmentant linéairement, en ce que des forces de compression courbes (82, 88) augmentant linéairement sont formées au niveau des zones de transition avec les ailes (9, 10), et en ce qu'il est prévu, au niveau des ailes (9, 10), des forces de compression (80, 91) diminuant linéairement dans le sens des rebords arrondis (52) prévus au niveau de celles-ci (fig. 15).

14. Dispositif pour le cintrage d'une tôle, la tôle comportant une âme et des ailes latérales, notamment un profilé en aluminium mince extrudé ou une tôle en aluminium ou en acier mince déformée par rouleaux, la tôle étant cintrée suivant une courbure latérale en association avec une table d'alimentation à l'aide d'au moins une paire de rouleaux ccmpresseurs agissant sur les zones des ailes et définissant entre eux un écartement de rouleaux à travers lequel passe la tôle, caractérisé en ce qu'il est prévu, au niveau de la zone de l'âme (11) de la tôle (5), d'autres rouleaux compresseurs inférieurs fixes (4) agissant dans le sens vertical et, au-dessus de la zone de l'âme, des rouleaux compresseurs (6) mobiles verticalement vers le bas, étant précisé qu'au niveau de la zone de l'âme (11) de la tôle (5), il est prévu sur les rouleaux compresseurs (4, 6) une pression plus grande d'un côté par rapport à l'autre côté de la zone de l'âme' (11).

15. Dispositif selon la revendication 14, caractérisé en ce que les rouleaux compresseurs horizontaux et latéraux (4, 6, 19, 21, 35, 36) présentent des profilages.

16. Dispositif selon la revendication 14, caractérisé en ce que les rouleaux compresseurs horizontaux (6) présentent, à leurs extrémités d'arbre (12), des rouleaux presseurs (14) qui sont disposés dans un palier (15), mobiles verticalement par l'intermédiaire d'une commande à broche (31) (fig. 2).

17. Dispositif selon la revendication 14, caractérisé en ce que les rouleaux compresseurs inférieurs (4) sont en appui, au niveau de leur circonférence, contre des rouleaux presseurs (1) (fig. 2).

18. Dispositif selon la revendication 14, caractérisé en ce qu'un rouleau compresseur latéral (19) est disposé mobile en rotation, fixe, tandis que l'autre rouleau compresseur latéral (21) est prévu sur un bras (23) à commande à broche (fig. 2, 4).

19. Dispositif selon la revendication 14, caractérisé en ce qu'il est prévu, dans la zone des rouleaux compresseurs horizontaux inférieurs (4), un entraînement par moteur comportant une chaîne d entraînement (27) (par exemple un entraînement cardan, un entraînement direct par moteur par l'intermédiaire d'une transmission, etc).

20. Dispositif selon la revendication 14, caractérisé en ce que des paires de rouleaux de cintrage sont disposées derrière la paire de rouleaux compresseurs, pour un passage de la tôle (5) à cintrer, étant précisé qu'une ou deux paires de rouleaux sont disposées en amont de la paire de rouleaux compresseurs afin d'ouvrir les rebords arrondis (52) prévus au niveau des ailes, et en ce qu'il est prévu une ou deux paires de cylindres de cintrage dans la zone des ailes afin de laminer les rebords arrondis (52), une ou deux autres paires de cylindres compresseurs latéraux (19, 21) pour laminer les ailes (9, 10) et une ou plusieurs (trois autres) paires de rouleaux pour fermer les bords arrondis (52).
